# EUROPÄISCHE PATENTSCHRIFT

(11) **EP 3 145 676 B1**
(45) Veröffentlichungstag und Bekanntmachung des Hinweises auf die Patenterteilung: **29.08.2018**
(21) Anmeldenummer: 15730401.5
(22) Anmeldetag: 21.05.2015
(51) Int. Cl.: B25B 5/12, B25B 5/16

(54) **GEBER FÜR KRAFTSPANNER**
SENSOR FOR POWER CLAMP
CAPTEUR POUR DISPOSITIF DE SERRAGE ÉLECTRIQUE

(30) Priorität: 22.05.2014 DE 102014107267
(43) Veröffentlichungstag der Anmeldung: 29.03.2017
(73) Patentinhaber: Pepperl & Fuchs GmbH, 68307 Mannheim (DE)
(72) Erfinder: FREUND, Thomas, 68199 Mannheim (DE)
(74) Vertreter: Mierswa, Klaus
(86) Internationale Anmeldenummer: PCT/EP2015/061289
(87) Internationale Veröffentlichungsnummer: WO 2015/177291

(56) Entgegenhaltungen:
- EP-A2- 1 306 168
- DE-C1- 19 616 441
- DE-U1-202008 012 622

## Beschreibung

Die Erfindung betrifft eine Kniehebelspannvorrichtung für den Karosseriebau mit einem Spannkopf und mit einem sich in axialer Verlängerung an das zylinderseitige Ende des Spannkopfes anschließenden Zylinder, der mit seiner Kolbenstange den Zylinder und einen Hohlraum des Spannkopfes axial durchgreift, wobei am freien Ende der Kolbenstange eine Kniehebelgelenkanordnung befestigt ist, die mit einem Spannarm gekoppelt ist, und wobei im Gehäuse eine Öffnung mit einer Öffnungsebene und im Gehäuse ein Hohlraum für die Montage einer Abfrageeinrichtung zur Abfrage der Endstellungen des Spannkopfes vorgesehen ist und wobei die Abfrageeinrichtung als Austauschteil, sogenannte Kassette, gestaltet ist.

Außerdem betrifft die Erfindung eine Abfrageeinheit, insbesondere zur Abfrage der Endstellungen eines Spannkopfes, vorzugsweise zur Montage in eine Kniehebelspannvorrichtung für den Karosseriebau, mit Endschaltern bzw. Stellungsgebern in Form von Mikroschaltern, induktiven Schaltern, Pneumatikschaltern oder Sensoren, die in einem durch eine Öffnung zugänglichen Raum des Spannkopfes integriert sind, und an einer die Abdeckung für die Öffnung bildenden Halterung als insgesamt austauschfähige Abfragekassette befestigt sind.

Kniehebelspannvorrichtungen werden im Karosseriebau zum Halten von blechförmigen Bauteilen eingesetzt, um diese dann dauerhaft durch Punktschweißen, Kleben, Clinchen oder dergleichen zu verbinden. Die durch das Kniehebelgelenk erzielten hohen Halte- und Presskräfte ermöglichen damit eine sichere Fixierung. In der Regel bestehen derartige Kniehebelspannvorrichtungen aus einem Spannkopf und einer sich axial daran anschließenden Kolben-Zylinder-Einheit, bestehend aus einem Zylinder und einem darin abwechselnd beidseitig mit Druckmitteldruck, insbesondere durch Druckluft, zu beaufschlagenden Kolben, der mit einer Kolbenstange versehen ist, die den Spannkopf teilweise durchgreift und am Ende über ein Gelenk die Kniehebelgelenkanordnung trägt, die mit einem Spannarm verbunden ist, der mit einem Kiefer oder dergleichen zusammenwirkt, so dass zwischen dem Kiefer und dem Spannarm die zu haltenden Bauteile festgespannt werden können. In der Regel sind derartige Kniehebelspannvorrichtungen in eine Folgesteuerung einbezogen, damit die Fertigungsstrassen weitgehend automatisiert werden können.

Aus der DE 198 24 579 C1 ist beispielsweise eine Kniehebelspannvorrichtung zur Verwendung im Karosseriebau der Kfz-Industrie vorbekannt, mit einem Spannkopf und einem sich in axialer Verlängerung daran anschließenden Zylinder, in dem ebenfalls abwechselnd ein beidseitig durch Druckmitteldruck zu beaufschlagender Kolben längsverschieblich, verdrehsicher und dichtend geführt ist und deren Gehäuse dichtend verschlossen ist, mit Endstellungsabfragevorrichtungen für den Kolben in Form von berührungslosen, z. B. induktiven Sensoren oder dergleichen. Die Verstellvorrichtung kann allerdings auch als Linearmotor, Luftmotor, Hydromotor, Elektro-Spindelmotor oder abwechselnd beidseitig mit Druckmitteldruck zu beaufschlagende Kolben-Zylinder-Einheit ausgebildet sein. Bei der vorbeschriebenen Kniehebelspann-vorrichtung sind die Zylinderendlage, der Öffnungswinkel eines Spannarmes, die Endlagenabfragung und gegebenenfalls eine Endlagendämpfung gleichzeitig und gemeinsam über ein Stellelement einstellbar. Dies ist dann von Vorteil, wenn sich z. B. zeigen sollte, dass Toleranzen nicht genau eingehalten werden oder sich Konturen der zu klemmenden Teile ändern. Dies ist ein nicht zu unterschätzender Vorteil, da es dann zu keinen Stillstandszeiten in Fertigungsstraßen der Kfz-Industrie kommt, womit sonst hohe Kosten für Rüstzeiten usw. verbunden sind. Außerdem ermöglicht das Stellelement die jeweils gewünschte feinfühlige Einstellung unter Betriebsbedingungen. Da das Stellelement an einer nicht behindernden Stelle, z. B. am Zylinderboden, angeordnet werden kann, wird auch die Außenkontur der Kniehebelspannvorrichtung nicht nachteilig beeinflusst, so dass dessen allseitige Anbaumöglichkeit von vier Seiten erhalten bleibt. Es brauchen dann auch keine Öffnungen am Zylinder, am Spannkopf oder dergleichen vorgesehen zu werden, um z. B. Sensoren anzuordnen. Vielmehr ist es bei dieser Ausgestaltung möglich, alle elektrischen Leitungen, Sensoren und Dämpfungselemente in die Kniehebelspannvorrichtung, z. B. in den Zylinder und/oder den Spannkopf, hineinzuverlagern.

Ein zu diesem Zweck verwendbares Sensor- und Auswertesystem für Doppelsensoren zur Endlagen- und Grenzwerterfassung ist in der DE C1 196 53 291 beschrieben.

Die DE 196 16 441 C1 betrifft gleichfalls eine Kniehebelspannvorrichtung für den Karosseriebau mit einem in einem orthogonal zur Längsachse der Kolbenstange geführten im Querschnitt rechteckförmigen Spannkopf, der aus zwei Gehäuseteilen aufgebaut ist, und mit einem sich in axialer Verlängerung an das zylinderseitige Ende des Spannkopfes anschließenden Zylinder, in dem ein abwechselnd beidseitig durch Druckmitteldruck, insbesondere durch Luftdruck zu beaufschlagender Kolben längs verschieblich und dichtend geführt ist. Am freien Ende der Kolbenstange ist eine Kniehebelgelenkanordnung befestigt, die mit einem Spannarm gekoppelt ist, mit Endschaltern bzw. Stellungsgebern in Form von Mikroschaltern, induktiven Schaltern, Pneumatikschaltern oder Sensoren, die in einem Raum des Spannkopfes integriert sind, wobei die Schalter relativ zueinander einstellbar sind und an einer die Abdeckung für dieselbe bildende Halterung als insgesamt austauschfähige Abfragekassette in Form einer Platine im Bereich eines Schlitzes in axialer Richtung des Spannkopfes angeordnet und befestigt sind, wobei die Abfragekassette in der Draufsicht eine "T-förmige"-Gestalt mit einer Befestigungsschiene und einem Flansch aufweist, an den sich ein mit seiner Längsachse parallel zur Längsachse der Kolbenstange erstreckendes Profil anschließt. Die Abfragekassette ist von der Rückseite des Gehäuses des Spannkopfes durch einen engen, sich in Richtung der Längsachse der Kolbenstange erstreckenden Schlitz und unter Beibehaltung der Anbaumöglichkeit der Kniehebelspannvorrichtung von allen vier Seiten, insbesondere auch von der Rückseite hereingesteckt, derart, dass das Profil den Schlitz nach außen hin möglichst fugendicht abdichtet.

Aus der EP 0 778 107 A1, EP 0 962 285 A2, EP 0 769 353 B1 und US 200470041324 A1 sind weitere Kniehebelspannvorrichtungen zur Verwendung im Karosseriebau der Kfz-Industrie mit einem Spannkopf und einem sich in axialer Verlängerung daran anschließenden Zylinder bekannt.

Aus dem deutschen Gebrauchsmuster 295 02 184 U1 ist eine Kniehebelspannvorrichtung, insbesondere zur Verwendung im Karosseriebau der Kfz-Industrie vorbekannt, mit einem Spannkopf und einem sich daran anschließenden Zylinder, in dem ein z. B. abwechselnd beidseitig durch Druckmitteldruck, insbesondere durch Druckluft, zu beaufschlagender Kolben längsverschieblich und dichtend geführt ist.

Schließlich ist aus der EP 0 803 331 B1, von der ausgegangen wird, eine Kniehebelspannvorrichtung für den Karosseriebau mit einem in einem orthogonal zur Längsachse der Kolbenstange geführten Querschnitt rechteckförmigen Spannkopf, der aus zwei Gehäuseteilen aufgebaut ist, und mit einem sich in axialer Verlängerung an das zylinderseitige Ende des Spannkopfes anschließenden Zylinder, in dem ein abwechselnd beidseitig durch Druckmitteldruck, insbesondere durch Luftdruck zu beaufschlagender Kolben längsverschieblich und dichtend geführt ist, der mit seiner Kolbenstange den Zylinder und einen Hohlraum des Spannkopfes axial durchgreift.

Am freien Ende der Kolbenstange ist eine Kniehebelgelenkanordnung befestigt, die mit einem Spannarm gekoppelt ist, mit Endschaltern bzw. Stellungsgebern in Form von Mikroschaltern, induktiven Schaltern, Pneumatikschaltern oder Sensoren, die in einem Raum des Spannkopfes integriert sind.

Die Schalter sind relativ zueinander einstellbar und sind an einer die Abdeckung für dieselben bildenden Halterung als insgesamt austauschfähige Abfragekassette in Form einer Platine befestigt, die im Bereich eines Schlitzes in axialer Richtung des Spannkopfes angeordnet ist.

Die Abfragekassette weist in der Draufsicht eine "T"-förmige Gestalt mit einer Befestigungsschiene und einem Flansch auf, an den sich ein mit seiner Längsachse parallel zur Längsachse der Kolbenstange erstreckendes Profil anschließt.

Eine andere Konstruktion einer Spannvorrichtung ist aus der DE-U-90 16 781.3 vorbekannt, mit Verstellaggregat, Spannarm, Endstellungsabfrageeinrichtungen und Antriebsstellstange, mit der der Spannarm direkt oder indirekt zwischen von den Endstellungsabfrageelementen vorgegebenen Endstellungen verschwenkbar ist. Die Endstellungsabfrageelemente sind in einem separaten, mit der Spannvorrichtung lösbar verbundenen Gehäuse neben einer in diesem Gehäuse axial geführten und verstellbaren, mit Stellungsgeber versehenen Fühlerstange angeordnet, die sich parallel zu einer Gehäuseanschlußfläche erstreckt und mit ihrem oberen Ende aus dem Gehäuse herausragt. Zwischen dem Gehäuse und dem oberen Ende und der Stellstange ist eine axial fixierte Mitnehmertraverse angeordnet. Die Endstellungsabfrageelemente sind in dem Gehäuse in Bezug auf den Stellungsgeber einstellbar angeordnet.

Aus der DE 20 2008 012622 U1 ist eine Spannvorrichtung zur Festlegung von Werkstücken bekannt, wobei die Spannvorrichtung aus einem mit einem Antrieb mit seinem antriebsseitigen Ende verbundenen Kopfstück besteht, das in seinem Innenraum eine Stellmechanik zur Betätigung eines schwenkbar am Kopfstück gelagerten Spannarmes aufweist, wobei am Kopfstück zu einem mit Stellungsgebern versehenen, vom Antrieb betätigbaren Stellglied eine aus einem mit gegen die Stellungsgeber gerichteten Sensoren bestückten Träger gebildete Sensorik zur Endstellungsabfrage des Spannarmes angeordnet ist. Darüber hinaus ist eine Abfrageeinheit mit Sensoren zur Endstellungsabfrage des Spannarmes in der DE 20 2008 012622 U1 beschrieben.

Nachteilig an den vorgeschlagenen Lösungen ist, dass zum Einbau der Endlagenabfragevorrichtungen relativ große und lange Schlitze erforderlich sind, oder ein Austausch der Endlagenabfragevorrichtungen erst nach Teildemontage des Zylinders möglich ist, wobei auch das Austauschen defekter Schalter und deren Montage sehr zeitaufwendig ist.

Aufgabe der vorliegenden Erfindung ist es, die Montage und Demontage einer Abfrageeinheit in einem beengten Gehäuse einer Kniehebelspannvorrichtung zu erleichtern.

Diese Aufgabe wird durch die Merkmale jedes der Patentansprüche 1 oder 2 gelöst.

Weitere vorteilhafte Ausgestaltungen der Erfindung sind jeweils Gegenstand der Unteransprüche. Diese können in technologisch sinnvoller Weise miteinander kombiniert werden. Die Beschreibung, insbesondere im Zusammenhang mit der Zeichnung, charakterisiert und spezifiziert die Erfindung zusätzlich.

Die Aufgabe wird durch eine erfindungsgemäße Kniehebelspannvorrichtung gemäß dem Anspruch 1 gelöst.

Durch die schaltbare Verbindung von Sensorträger und Halter ist es möglich, die Abfrageeinheit auch durch eine kleine Öffnung in das Gehäuse einer Kniehebelspannvorrichtung einzubringen. Durch die kleinere Öffnung verringert sich auch die Länge notwendiger Fugen, so dass Schmutz und Wasser nicht in das Gehäuse der Kniehebelspannvorrichtung im Bereich der Abfrageeinheit eindringen können. Die sonst üblichen langen Schlitze für die Abfrageeinheit können mit Vorteil entfallen. Auch in Feld arbeitende Kniehebel Spannvorrichtungen können mit der erfindungsgemäßen Abfrageeinheit nachgerüstet werden, damit die für bekannte Kassetten Ausführungen notwendigen Schlitze verschlossen werden können.

Die Aufgabe wird auch durch eine Abfrageeinheit gelöst, insbesondere zur Abfrage der Endstellungen eines Spannkopfes, vorzugsweise zur Montage in eine Kniehebelspannvorrichtung für den Karosseriebau, mit Endschaltern bzw. Stellungsgebern in Form von Mikroschaltern, induktiven Schaltern, Pneumatikschaltern oder Sensoren, die in einem durch eine Öffnung zugänglichen Raum des Spannkopfes integriert sind, und an einer die Abdeckung für die Öffnung bildenden Halterung als insgesamt austauschfähige Abfragekassette befestigt sind, wenn die Halterung mit mindestens einem biegeweichen Sensorträger verbunden ist, der mit der Halterung um eine Schwenkachse schwenkbeweglich gelagert verbunden ist, wobei die Halterung mindestens zwei orthogonal zueinander orientierte Maßbezugsflächen aufweist, die zur Schwenkachse parallel orientiert sind, und wobei eine Maßbezugsfläche einen Abstand der Schwenkachse von einer Gehäuseoberfläche einer Kniehebelspannvorrichtung festlegt, während die andere Maßbezugsfläche die Lage der Schwenkachse in axialer Richtung einer Kolbenstange der Kniehebelspannvorrichtung festgelegt, wobei der mindestens eine Sensorträger in einer quer zur Schwenkachse gerichteten Ebene biegeweich ausgebildet ist und in einer parallel zur Schwenkachse gerichteten Ebene biegesteif ausgebildet ist. Die Halterung für den Sensorträger dient mit Vorteil gleichzeitig als Verschluss für die Öffnung im Gehäuse der Kniehebelspannvorrichtung zum Einbringen der Abfrageeinheit. Das Verschließen der Öffnung geschieht folglich durch eine Bewegung senkrecht zur Öffnung bzw. einer durch die Öffnung aufgespannten Ebene. Zuvor wird der Sensorträger durch die Öffnung in das Gehäuse eingeführt und dabei um etwa 90° geschwenkt, so dass er parallel zur Kolbenstange ausgerichtet ist. Dieser Schwenkvorgang wird durch die gelenkige Lagerung des Sensorträgers in der Halterung der Abfrageeinheit ermöglicht. Die Richtung der Schwenkachse ist dabei etwa senkrecht zur Richtung der Kolbenstange orientiert. Mit Vorteil lässt sich folglich die gesamte Abfrageeinheit leicht demontieren, austauschen und neu einsetzen. Etwaige Stillstandszeiten des Bandes in der Kfz Fertigung werden somit auf ein Minimum reduziert.

Damit nach dem Austauschen der Abfrageeinheit die Endlagen des Kolbens im Zylinder bzw. des Spannarmes der Kniehebelspannvorrichtung nicht neu eingestellt werden müssen, sorgen die rechtwinklig zueinander gerichteten Maßbezugsflächen der Halterung auch nach wiederholten Montagen eine hohe Wiederholgenauigkeit. Dabei legt eine Maßbezugsfläche den Abstand der Schwenkachse von der Gehäuseoberfläche der Kniehebel Spannvorrichtung fest, während die andere Maßbezugsfläche die Lage der Schwenkachse in axialer Richtung der Kolbenstange festgelegt. Durch geeignete Passungen ist es möglich auch nach Austausch der Abfrageeinheit auf Einstellvorgänge vollständig zu verzichten.

Da der mindestens eine Sensorträger in einer quer zur Schwenkachse gerichteten Ebene biegeweich ausgebildet ist und in einer parallel zur Schwenkachse gerichteten Ebene biegesteif ausgebildet ist, ist auch die Umlenkung des Sensorträgers bei kleineren Bewegungsradien möglich. Der Sensorträger lässt sich somit elastisch biegen oder schwenken.

Alternativ dazu ist in anderer Ausgestaltung es auch möglich, dass der Sensorträger als Flachband, insbesondere aus einem Stahlband bestehend, ausgebildet ist. Durch die geringe Dicke des Flachbandes weist es in Dickenrichtung ein geringeres Widerstandsmoment als quer dazu auf. Folglich ist das Flachband in Dickenrichtung flexibel, also biegeweich, und quer dazu biegesteif, da es in der Breite ein höheres Widerstandsmoment aufweist.

In weiterer vorteilhafter Ausgestaltung ist vorgesehen, dass das Flachband bombiert ausgebildet ist. Durch die Bombierung verhält es sich auch in Dickenrichtung biegesteif. Die Einbaulage der Kniehebelspannvorrichtung beeinflusst dadurch nicht die Genauigkeit der Sensorpositionierung. Gravitationskräfte können infolge des Eigengewichts des Sensorträgers damit nicht zu Ungenauigkeiten bei den Schaltpunkten führen.

Wenn der Sensorträger mindestens ein Führungsteil, insbesondere an seinem freien Ende, aufweist, kann beim Einschwenken des Sensorträgers in das Gehäuse der Kniehebelspannvorrichtung auch ein geführtes Umschwenken des Sensorträgers im Gehäuse erfolgen, was die Lagegenauigkeit eines auf dem Sensorträger angebrachten Sensors verbessert.

Die Maßnahme, dass am Sensorträger mindestens ein Sensor befestigt ist, insbesondere längsverschieblich befestigt ist, erlaubt es große Stückzahlen zu fertigen und erst bei Auslieferung beispielsweise die genaue Lage des Sensors festzulegen.

Wenn die Halterung mindestens eine Befestigungsbohrung und eine elektrische Zuführung aufweist, die vorzugsweise als eine Seite einer Steckverbindung ausgebildet ist, ist auch keine aufwändige Verdrahtung der Abfrageeinheit nach Austausch notwendig.

Mit Vorteil können die Halterungen auch zusätzliche Funktionen übernehmen, wenn die Halterung einen Hohlraum zur Aufnahme einer Platine und/oder transparente Öffnungen zur Anzeige eines Schaltzustandes aufweist.

Durch die Maßnahme, dass der Sensorträger als flexible Leiterplatte ausgebildet ist, lässt sich der technische Fertigungsaufwand weiter vorteilhaft verringern.

Eine bevorzugte Ausführungsform der Erfindung wird beispielhaft an Hand einer Zeichnung erläutert.

Die Figuren der Zeichnung zeigen im Einzelnen:
- Figur 1: einen Schnitt durch die Einbausituation der erfindungsgemäßen Abfrageeinheit in einer Kniehebelspannvorrichtung,
- Figur 2: eine perspektivische Seitenansicht der Abfrageeinheit,
- Figur 3: eine perspektivische Aufsicht auf die erfindungsgemäße Abfrageeinheit,
- Figur 4: eine perspektivische Sicht der erfindungsgemäßen Abfrageeinheit von unten und
- Figur 5: eine alternative Ausführungsform der erfindungsgemäßen Abfrageeinheit als perspektivische Sicht von unten.

In Figur 1 ist das Detail eines Spannkopfes als Schnitt dargestellt, so dass die Einbausituation der Abfrageeinheit 1 erkennbar ist. Dabei wird als bekannt vorausgesetzt, wie eine Kniehebelspannvorrichtung konstruiert ist und deren Spannkopf aufgebaut ist. Im Gehäuse 32 des Spannkopfes 34 ist zur Montage der Abfrageeinheit 1 eine Öffnung 33 eingebracht, in die die Halterung 2 eingesteckt wird. In der Halterung 2 ist ein um die Schwenkachse 4 schwenkbarer Sensorträger 3 drehbeweglich gelagert. Dabei ist ein Sensor in der Halterung 2 vorgesehen und ein weiterer Sensor 7 in dem Führungsteil 15, das an einem freien Ende 16 des Trägers 3 befestigt ist. Für die Stromversorgung und Weiterleitung des Signals von Sensor 7 ist ein Kabel 31 vorgesehen, dass oberhalb des Sensorträgers 3 verläuft.

Zwischen der Wand des Gehäuses 32 des Spannkopfes 34 und dem im Spannkopf angeordneten Spannarm 26 bzw. der daran angelenkten Kolbenstange 27 befindet sich ein Hohlraum 25 der den Sensorträger 3 der Abfrageeinrichtung 1 aufnimmt. Im eingebauten Zustand hat folglich der Sensorträger in etwa dieselbe Richtung wie die Bewegungsrichtung 5 der Kolbenstange 27 bzw. des Spannarms 26.

Damit nach Einbau bzw. Austausch der Abfrageeinrichtung 1 die Sensoren 7 immer dieselbe Lage einnehmen, weist die Halterung 2 eine Maßbezugsfläche 9 auf, die als Anschlag ausgebildet ist und die parallel zur Öffnungsebene 8 der Öffnung 33 ausgerichtet ist. Damit auch die Lage in einer dazu orthogonal angeordneten Ebene fixiert wird, ist eine zweite Maßbezugsfläche 10 an die Halterung 2 an geformt die auch orthogonal zur Maßbezugsfläche 9 angeordnet ist. Die miteinander zusammenwirkenden Passflächen sind in Figur 1 mit Dreiecken gekennzeichnet. Auf diese Weise ist die Schwenkachse 4 im Raum fixiert und damit auch die Lage der Abfrageeinrichtung 1, die als Baueinheit, sogenannte Abfragekassette 6, austauschbar ist.

Die Figuren 2 bis 4 zeigen in perspektivischen Ansichten die erfindungsgemäße Abfrageeinheit aus verschiedenen Richtungen. In der Seitenansicht gemäß Figur 2 sind insbesondere die Maßbezugsflächen 9 und 10 zu erkennen und eine schwenkbare Fassung 30, die von der Schwenkachse 4 durchsetzt ist und in die der Sensorträger 3 an seinem gelagerten Ende 35 eingespannt ist. Das andere Ende 6 ist im Führungsteil 15 eingespannt. Zur Verbindung mit der übergeordneten Steuerung ist am Gehäuse 28 der Abfrageeinheit 1 eine Steckverbindung 19 vorgesehen. Der Sensorträger 3 ist ein Stahlband mit geringer Dicke, so dass er sich in der Zeichnungsebene biegeweich elastisch verformbar verhält. Quer dazu, also senkrecht zur Zeichnungsebene, verhält sich der Sensorträger 3 biegesteif.

In der Aufsicht gemäß Figur 3 ist im Gehäuse 28 der Abfrageeinheit 1 ein Hohlraum 20 erkennbar, in dem die Elektronik zur Versorgung der Sensoren 7 auf einer Platine 21 eingebaut ist und von der auch das Kabel 31 zu dem im Führungsteil 15 vorgesehenen Sensor 7 geführt ist. Im Deckel 36 des Gehäuses 28 dienen die transparenten Öffnungen 37 dazu, um den Schaltzustand der Abfrageeinheit erkennen zu können. Zu diesem Zweck sind auf der Platine 21 sichtbare Leuchtdioden angeordnet, die den Schaltzustand anzeigen. Zur Befestigung des Deckels 36 reicht eine Schraube 38. Eine Durchgangsbohrung 17 dient zur Befestigung der Abfrageeinrichtung 1 auf dem Gehäuse 32 des Spannkopfes 34. Mit 11 ist die senkrecht zur Zeichnungsebene gestellte Ebene bezeichnet, in der sich der Sensorträger 3 biegeweich fällt. In der Zeichnungsebene 12 verhält er sich biegesteif.

Figur 4 zeigt eine perspektivische Ansicht der erfindungsgemäßen Abfrageeinheit von unten. In dieser Ansicht sind insbesondere die Sensoren 7 erkennbar, von denen einer im Führungsteil 15 und der andere in der Halterung 2 angeordnet sind.

Figur 5 zeigt ebenfalls in einer perspektivischen Ansicht eine Abfrageeinheit von unten, bei dem der Sensorträger 3 nicht als Flachband 13, wie in den Figuren 3 und 4 dargestellt, ausgebildet ist, sondern durch eine Kette aneinander gereihter Glieder 39 verwirklicht ist. Diese bilden somit eine Gliederkette 23. Durch die parallelen Gliedergelenkachsen 24 verhält sich der Sensorträger 3 in einer zur Zeichnungsebene senkrechten Ebene biegeweich, während er sich in der Zeichnungsebene wiederum biegesteif verhält.

Während wenigstens eine exemplarische Ausführungsform in der oben angegebenen Zusammenfassung und der vorangehenden ausführlichen Beschreibung dargestellt worden ist, sollte verstanden und festgehalten werden, dass eine große Anzahl von Variationen bzw. Modifikationen dazu existieren. Es sollte auch festgehalten werden, dass die exemplarische Ausführungsform oder die exemplarischen Ausführungsformen nur Beispiele sind und nicht dazu gedacht sind, den Umfang (bzw. Schutzumfang), die Anwendbarkeit oder den Aufbau der erfindungsgemäßen Einrichtung in irgendeiner Weise zu begrenzen. Vielmehr geben die Zusammenfassung und die ausführliche Beschreibung dem Fachmann eine hinreichende und leicht verständliche Anweisung zur Implementierung von wenigsten einer exemplarischen Ausführungsform. Dabei sollte verstanden werden, dass vielfältige und verschiedenartige Änderungen dieser Ausführungsform bezüglich der Funktion und der Anordnung der in einer exemplarischen Ausführungsform beschriebenen Elemente ausgeführt werden können, ohne von dem durch die beigefügten Patentansprüche und deren gesetzlichen Äquivalente definierten Umfang (bzw. Schutzumfang) abzuweichen.

### Bezugszeichenliste

- 1: Abfrageeinrichtung
- 2: Halterung
- 3: Sensorträger
- 4: Schwenkachse
- 5: Richtung
- 6: Abfragekassette
- 7: Sensor
- 8: Öffnungsebene
- 9: Maßbezugsfläche
- 10: Maßbezugsfläche
- 11: Ebene
- 12: Ebene
- 13: Flachband
- 14: Stahlband
- 15: Führungsteil
- 16: Ende
- 17: Befestigungsbohrung
- 18: Zuführung
- 19: Steckverbindung
- 20: Hohlraum
- 21: Platine
- 22: Leiterplatte
- 23: Gliederkette
- 24: Gliedergelenkachsen
- 25: Hohlraum (Kniehebelspannvorrichtung)
- 26: Spannarm
- 27: Kolbenstange
- 28: Gehäuse (Abfrageeinheit)
- 29: Führungsnut
- 30: Fassung
- 31: Kabel
- 32: Gehäuse (Spannkopf)
- 33: Öffnung
- 34: Spannkopf
- 35: Ende
- 36: Deckel
- 37: Öffnungen
- 38: Schraube
- 39: Glied

## Patentansprüche

1. Kniehebelspannvorrichtung für den Karosseriebau mit einem Spannkopf und mit einem sich in axialer Verlängerung an das zylinderseitige Ende des Spannkopfes anschließenden Kolben, der mit seiner Kolbenstange den Zylinder und einen Hohlraum (25) des Spannkopfes axial durchgreift, wobei am freien Ende der Kolbenstange eine Kniehebelgelenkanordnung befestigt ist, die mit einem Spannarm (26) gekoppelt ist, und wobei in einem Gehäuse (32) des Spannkopfes eine Öffnung (33) mit einer Öffnungsebene (8) und im Gehäuse ein Hohlraum (25) für die Montage einer Abfrageeinheit (1) zur Abfrage der Endstellungen des Spannkopfes (34) vorgesehen ist und wobei die Abfrageeinheit (1) als Austauschteil, sogenannte Kassette, gestaltet ist, und wobei die Abfrageeinheit (1) eine Halterung (2) und mindestens einen biegeweichen Sensorträger (3) umfasst, **dadurch gekennzeichnet, dass** die Halterung (2) mit dem mindestens einen Sensorträger (3) um eine Schwenkachse (4) schwenkbeweglich verbunden ist, und wobei die Schwenkachse (4) quer zur Richtung (5) der Kolbenstange und parallel zur Öffnungsebene (8) orientiert ist und die Halterung mindestens zwei orthogonal zueinander orientierte Maßbezugsflächen (9, 10) aufweist, die zur Schwenkachse parallel orientiert sind, und der mindestens eine Sensorträger (3) in einer quer zur Schwenkachse (4) gerichteten Ebene (11) biegeweich ausgebildet ist und in einer parallel zur Schwenkachse gerichteten Ebene (12) biegesteif ausgebildet ist.

2. Abfrageeinheit, insbesondere zur Abfrage der Endstellungen eines Spannkopfes, vorzugsweise zur Montage in eine Kniehebelspannvorrichtung für den Karosseriebau, mit Endschaltern bzw. Stellungsgebern in Form von Mikroschaltern, induktiven Schaltern, Pneumatikschaltern oder Sensoren (7), die in einem durch eine Öffnung zugänglichen Raum des Spannkopfes integrierbar sind, und an einer die Abdeckung für eine Öffnung bildenden Halterung (2) als insgesamt austauschfähige Abfragekassette (6) befestigt sind, und wobei die Halterung (2) mit mindestens einem biegeweichen Sensorträger (3) verbunden ist, **dadurch gekennzeichnet, dass** der mindestens eine biegeweiche Sensorträger (3) mit der Halterung (2) um eine Schwenkachse (4) schwenkbeweglich gelagert verbunden ist, wobei die Halterung (2) mindestens zwei orthogonal zueinander orientierte Maßbezugsflächen (9, 10) aufweist, die zur Schwenkachse parallel orientiert sind und wobei die Maßbezugsfläche (9) einen Abstand der Schwenkachse (4) von einer Gehäuseoberfläche einer Kniehebelspannvorrichtung festlegt, während die andere Maßbezugsfläche (10) die Lage der Schwenkachse in axialer Richtung einer Kolbenstange der Kniehebelspannvorrichtung festgelegt, wobei der mindestens eine Sensorträger (3) in einer quer zur Schwenkachse (4) gerichteten Ebene (11) biegeweich ausgebildet ist und in einer parallel zur Schwenkachse gerichteten Ebene (12) biegesteif ausgebildet ist.

3. Abfrageeinheit nach Anspruch 2,
**dadurch gekennzeichnet, dass** der Sensorträger (3) aus einem Flachband (13), insbesondere einem Stahlband (14), gefertigt ist.

4. Abfrageeinheit nach Anspruch 3, **dadurch gekennzeichnet, dass** das Flachband (13) bombiert ausgebildet ist.

5. Abfrageeinheit nach einem der vorhergehenden Ansprüche 2 bis 4, **dadurch gekennzeichnet, dass** der Sensorträger (3) mindestens ein Führungsteil (15), insbesondere an seinem freien Ende (16), aufweist.

6. Abfrageeinheit nach einem der vorhergehenden Ansprüche 2 bis 5, **dadurch gekennzeichnet, dass** am Sensorträger (3) mindestens ein Sensor (7) befestigt ist, insbesondere längsverschieblich befestigt ist.

7. Abfrageeinheit nach einem der vorhergehenden Ansprüche 2 bis 6, **dadurch gekennzeichnet, dass** die Halterung (2) mindestens eine Befestigungsbohrung (17) und eine elektrische Zuführung (18) aufweist, die vorzugsweise als eine Seite einer Steckverbindung (19) ausgebildet ist.

8. Abfrageeinheit nach einem der vorhergehenden Ansprüche 2 bis 7, **dadurch gekennzeichnet, dass** die Halterung (2) einen Hohlraum (20) zur Aufnahme einer Platine (21) und/oder transparente Öffnungen (22) zur Anzeige eines Schaltzustandes aufweist.

9. Abfrageeinheit nach einem der vorhergehenden Ansprüche 2 bis 8, **dadurch gekennzeichnet, dass** der Sensorträger (3) als flexible Leiterplatte (22) ausgebildet ist.

## Claims

1. Toggle lever clamp device for automobile bodywork construction, with a clamping chuck and a piston adjoining the cylinder-side end of the clamping chuck in an axial extension, which axially extends with its piston rod through the cylinder and a hollow volume (25) of the clamping chuck, wherein at the free end of the piston rod a toggle lever joint arrangement is secured that is coupled with a clamping arm (26), and wherein in a housing (32) of the clamping chuck an opening (33) with an opening plane (8) and in the housing a hollow volume (25) for mounting a sensing unit (1) for sensing the end positions of the clamping chuck (34) are provided, and wherein the sensing unit (1) is devised as an exchange part, a so-called cassette, and wherein the sensing unit (1) comprises a mounting (2) and at least one flexible sensor carrier (3),
**characterized in that**
the mounting (2) is connected swivellably about a swivel axis (4) with the at least one sensor carrier (3) and wherein the swivel axis (4) is oriented transversely to the direction (5) of the piston rod and parallel to the opening plane (8) and the mounting comprises at least two referential areas (9, 10) oriented orthogonally with respect to each other and parallel to the swivel axis, and the at least one sensor carrier (3) is developed flexibly in a plane (11) directed transversely to the swivel axis (4) and rigidly in a plane (12) directed parallel to the swivel axis [4].

2. Sensing unit, in particular for sensing the end positions of a clamping chuck, preferably for mounting in a toggle level clamp device for automobile bodywork construction, with final limit switches or position indicators in the form of micro switches, inductive switches, pneumatic switches or sensors (7) which are integrable into a volume of the clamping chuck accessible through an opening and are overall secured on a mounting (2) forming the cap for an opening as exchangeable sensing cassette (6), and wherein the mounting (2) is connected with at least one flexible sensor carrier (3),
**characterized in that**
the at least one flexible sensor carrier (3) is connected with the mounting (2) such that it is supported swivellably about a swivel axis (4), wherein the mounting (2) comprises at least two referential areas (9, 10) that are oriented orthogonally with respect to each other and oriented parallel to the swivel axis and wherein the referential area (9) determines a distance of the swivel axis (4) from a housing surface of a toggle lever clamp device while the other referential area (10) determines the position of the swivel axis in the axial direction of a piston rod of the toggle lever clamp device, wherein the at least one sensor carrier (3) is developed flexibly in a plane (11) directed transversely to the swivel axis (4) and developed rigidly in a plane (12) directed parallel to the swivel axis.

3. Sensing unit as in claim 2,
**characterized in that** the sensor carrier (3) is fabricated of a flat band (13), in particular a steel band (14).

4. Sensing unit as in claim 3,
**characterized in that** the flat band (3) is cambered.

5. Sensing unit as in one of the preceding claims 2 to 4,
**characterized in that** the sensor carrier (3) comprises at least one guide part (15) in particular at its free end (16).

6. Sensing unit as in one of the preceding claims 2 to 5,
**characterized in that** on the sensor carrier (3) at least one sensor (7) is secured, in particular such that it is longitudinally displaceable.

7. Sensing unit as in one of the preceding claims 2 to 6,
**characterized in that** the mounting (2) comprises at least one mounting bore (17) and one electric feed line (18) preferably developed as one side of a plug connection (19).

8. Sensing unit as in one of the preceding claims 2 to 7,
**characterized in that** the mounting (2) comprises a hollow volume (20) for receiving a circuit board (21) and/or transparent openings (37) for displaying a switching status.

9. Sensing unit as in one of the preceding claims 2 to 8,
**characterized in that** the sensor carrier (3) is developed as a flexible printed circuit board (22).

## Revendications

1. Dispositif de serrage à genouillère destiné à la construction de carrosseries, doté d'une tête de serrage et d'un piston se raccordant dans le prolongement axial sur l'extrémité côté cylindre de la tête de serrage, qui par sa tige de piston traverse en direction axiale le cylindre et une cavité (25) de la tête de serrage, sur l'extrémité libre de la tige de piston étant fixé un agencement de genouillère qui est couplé avec un bras de serrage (26) et dans un boîtier (32) de la tête de serrage étant prévue une ouverture (33) avec un plan d'ouverture (8) et dans le boîtier étant prévu une cavité (25) pour le montage d'une unité d'interrogation (1), destinée à interroger les positions extrêmes de la tête de serrage (34) et l'unité d'interrogation (1) étant conçue sous la forme de pièce interchangeable, une dénommée cassette et l'unité d'interrogation (1) comprenant une attache (2) et au moins un support de capteur (3) mobile, **caractérisé en ce que** l'attache (2) est reliée avec l'au moins un support de capteur (3) en étant mobile en pivotement autour d'un axe de pivotement (4) et l'axe de pivotement (4) étant orienté à la transversale de la direction (5) de la tige de piston et à la parallèle du plan d'ouverture (8) et l'attache comportant au moins deux surfaces de référence de mesure (9, 10) orientées de manière orthogonale l'une par rapport à l'autre qui sont orientées à la parallèle de l'axe de pivotement et l'au moins un support de capteur (3) étant réalisé en version souple à la flexion dans un plan (11) dirigé à la transversale de l'axe de pivotement (4) et étant conçu de manière rigide à la flexion dans un plan (12) dirigé à la parallèle de l'axe de pivotement.

2. Unité d'interrogation, notamment destinée à interroger les positions extrêmes d'une tête de serrage, de préférence destinée à être montée dans un dispositif de serrage à genouillère, pour la construction de carrosseries, avec des fins de course ou des transmetteurs de position sous la forme de micro-rupteurs, d'interrupteurs inductifs, d'interrupteurs pneumatiques ou de capteurs (7), qui sont intégrables dans un espace de la tête de serrage qui est accessible à travers une ouverture et qui sont fixés sur une attache (2) formant le couvercle pour une ouverture, sous la forme d'une cassette d'interrogation (6) globalement interchangeable et l'attache (2) étant reliée avec au moins un support de capteur (3) souple à la flexion, **caractérisée en ce que** l'au moins un support de capteur (3) souple à la flexion est relié avec l'attache (2) en étant logé de manière mobile en pivotement autour d'un axe de pivotement (4), l'attache (2) comportant au moins deux surfaces de référence de mesure (9, 10) orientées de manière orthogonale l'une par rapport à l'autre, qui sont orientées à la parallèle de l'axe de pivotement et la surface de référence de mesure (9) fixant un écart entre l'axe de pivotement (4) et une surface de boîtier d'un dispositif de serrage à genouillère, alors que l'autre surface de référence de mesure (10) fixe la position de l'axe de pivotement dans la direction axiale d'une tige de piston du dispositif de serrage à genouillère, l'au moins un support de capteur (3) étant réalisé en version souple à la flexion dans un plan (11) dirigé à la transversale de l'axe de pivotement (4) et étant conçu de manière rigide à la flexion dans un plan (12) parallèle à l'axe de pivotement.

3. Unité d'interrogation selon la revendication 2, **caractérisée en ce que** le support de capteur (3) est fabriqué à partir d'une bande plate (13), notamment d'un feuillard d'acier (14).

4. Unité d'interrogation selon la revendication 3, **caractérisée en ce que** la bande plate (13) est conçue sous forme bombée.

5. Unité d'interrogation selon l'une quelconque des revendications 2 à 4 précédentes, **caractérisée en ce que** le support de capteur (3) comporte au moins une pièce de guidage (15), notamment sur son extrémité libre (16).

6. Unité d'interrogation selon l'une quelconque des revendications 2 à 5 précédentes, **caractérisée en ce que** sur le support de capteur (3) est fixé au moins un capteur (7), notamment de manière déplaçable en longueur.

7. Unité d'interrogation selon l'une quelconque des revendications 2 à 6 précédentes, **caractérisée en ce que** l'attache (2) comporte au moins un perçage de fixation (17) et une alimentation électrique (18) qui est conçue de préférence comme un côté d'un connecteur (19).

8. Unité d'interrogation selon l'une quelconque des revendications 2 à 7 précédentes, **caractérisée en ce que** l'attache (2) comporte une cavité (20) destinée à recevoir un circuit imprimé (21) et/ou des ouvertures (37) transparentes pour l'affichage d'un état de commutation.

9. Unité d'interrogation selon l'une quelconque des revendications 2 à 8 précédentes, **caractérisée en ce que** le support de capteur (3) est conçu sous la forme d'une carte de circuit imprimé (22) souple.
